# FASCICULE DE BREVET EUROPEEN

(11) **EP 2 559 265 B1**
(45) Date de publication et mention de la délivrance du brevet: **17.09.2014**
(21) Numéro de dépôt: 11730369.3
(22) Date de dépôt: 12.04.2011
(51) Int. Cl.: H04S 1/00, H04S 7/00, H04S 3/00

(54) **PROCEDE DE SELECTION DE FILTRES HRTF PERCEPTIVEMENT OPTIMALE DANS UNE BASE DE DONNEES A PARTIR DE PARAMETRES MORPHOLOGIQUES**
VERFAHREN ZUR AUSWAHL PERZEPTIV OPTIMALER HRTF-FILTER IN EINER DATENBANK ENTSPRECHEND MORPHOLOGISCHEN PARAMETERN
METHOD FOR SELECTING PERCEPTUALLY OPTIMAL HRTF FILTERS IN A DATABASE ACCORDING TO MORPHOLOGICAL PARAMETERS

(30) Priorité: 12.04.2010 FR 1052767
(43) Date de publication de la demande: 20.02.2013
(73) Titulaire: Arkamys, 75017 Paris (FR); Centre National de la Recherche Scientifique, 75794 Paris Cedex 16 (FR)
(72) Inventeur: KATZ, Brian FG, F-75012 Paris (FR); SCHÖNSTEIN, David, F-75018 Paris (FR)
(74) Mandataire: Deschamps, Samuel
(86) Numéro de dépôt international: PCT/FR2011/050840
(87) Numéro de publication internationale: WO 2011/128583

(56) Documents cités:
- WO-A1-01/54453
- WO-A1-2007/048900
- US-A- 5 742 689
- US-B1- 6 996 244

## Description

L'invention concerne un procédé de sélection de filtres HRTF dans une base de données à partir de paramètres morphologiques. L'invention a notamment pour but de garantir une fiabilité dans le choix des HRTF sélectionnés pour un utilisateur particulier.

L'invention trouve une application particulièrement avantageuse dans le domaine des applications de synthèse binaurale qui s'entend de la génération de son spatialisé rendu pour deux oreilles. Ainsi l'invention pourra être utilisée par exemple pour la téléconférence, les prothèses auditives, les systèmes auditifs de suppléance pour les malvoyants, les jeux audio/vidéos 3D, la téléphonie mobile, les lecteurs audio mobiles, l'audio dans la réalité virtuelle et la réalité augmentée.

Les humains ont la capacité de décoder l'information directionnelle d'un son incident avec une fonction de transfert acoustique. La tête, les oreilles externes, le corps d'un auditeur transforment l'information spectrale d'un son dans l'espace par ce qu'on appelle la Head-Related Transfer Function (HRTF), et ceci nous permet de percevoir notre environnement acoustique en fonction de la position, distance, etc... des sources sonores et donc de les localiser.

Les filtres HRTF sont constitués par des paires de filtres (gauche et droit) qui décrivent le filtrage d'une source sonore à une position donnée par le corps. Il est couramment admis qu'un ensemble d'environ 200 positions suffit pour décrire toutes les directions dans l'espace perçues par une personne. Ces filtres HRTF dépendent essentiellement de la morphologie de l'oreille (taille, dimensions des cavités internes) et d'autres paramètres physiques du corps de la personne.

Dans la suite du document le terme « HRTF » représente les filtres pour l'ensemble des positions de type HRTF pour un sujet donné.

L'utilisation des HRTF dans une application audio qui sont les plus proches possibles des filtres HRTF de l'auditeur permet d'obtenir un rendu de haute qualité. Plusieurs études dans la littérature démontrent ainsi l'intérêt de ce qu'on appelle des HRTF individualisées (voir par exemple l'article de Moller et al. « Binaural technique : do we need individual recordings ? » paru dans le « Journal of the Audio engineering society, 44, 451-469 »), surtout en termes de précision dans les tests de localisation.

Les filtres HRTF peuvent être obtenus par des mesures avec microphones dans les oreilles de l'auditeur, ou même via une simulation numérique. Malgré la qualité de ces méthodes, elles restent encore aujourd'hui très laborieuses, très chères, et ne sont pas adaptables aux applications grand public.

Par ailleurs, un procédé connu décrit dans le document WO-01/54453, prévoit de sélectionner, à l'intérieur d'une base de données, les HRTF les plus proches de celles de l'utilisateur. Toutefois, contrairement à l'invention, un tel procédé efficace en termes de statistiques ne fait pas appel à la qualité perceptive de la sélection des HRTF comme critère de validation et ne permet donc pas de sélectionner les HRTF de manière optimale.

L'originalité de l'invention réside ainsi dans le fait qu'on exploite un critère d'appréciation perceptif basé sur un test d'écoute perceptif pour créer un espace multidimensionnel de HRTF optimisé et pour sélectionner les paramètres morphologiques les plus pertinents. L'invention permet également d'élaborer un modèle prédictif qui établit une relation perceptivement pertinente entre l'espace et les paramètres morphologiques.

Pour un utilisateur quelconque, l'invention va permettre de sélectionner la HRTF la plus appropriée contenue dans une base de données à partir uniquement de mesures de paramètres morphologiques.

Le filtre HRTF ainsi sélectionné est lié fortement à la perception spatiale (et pas uniquement à un calcul mathématique), ce qui procure un grand confort et une grande qualité d'écoute.

L'invention concerne donc un procédé de sélection d'une HRTF perceptivement optimale dans une base de données à partir de paramètres morphologiques utilisant :
- une première base de données comprenant les HRTF d'une pluralité de sujets M,
- une deuxième base de données comprenant les paramètres morphologiques des sujets de la première base de données,
   caractérisé en ce qu'il utilise en outre
- une troisième base de données correspondant à un classement perceptif des HRTF de la première base de données en rapport avec un jugement par les sujets effectué à partir d'un test d'écoute correspondant aux différentes HRTF de la première base,
   et en ce qu'il comporte les étapes suivantes :
- trier, parmi l'ensemble des paramètres morphologiques de la deuxième base, les N paramètres morphologiques les plus pertinents en faisant une corrélation entre la deuxième et la troisième base,
- créer un espace multidimensionnel dont les dimensions résultent d'une combinaison des composantes des HRTF,
- modifier les règles de combinaison des composantes pour optimiser la séparation spatiale entre les HRTF selon leur classement dans la troisième base de données de manière à obtenir un espace multidimensionnel optimisé,
- calculer un modèle de projection optimisé permettant d'établir la relation entre K paramètres morphologiques extraits de la deuxième base de données triés et la position des HRTF correspondant dans l'espace optimisé, les K paramètres extraits optimisant le modèle de projection,
- mesurer les K paramètres morphologiques d'un utilisateur donné ne disposant pas de sa HRTF dans la première base de donnée,
- appliquer le modèle de projection optimisé précédemment calculé sur les paramètres morphologiques extraits afin d'obtenir la position de l'utilisateur dans l'espace optimisé,
- sélectionner au moins une HRTF dans la proximité de la position de projection de l'utilisateur dans l'espace optimisé.

Selon une mise en oeuvre, pour effectuer le classement perceptif, le sujet a au moins 2 choix (bon ou mauvais) dans son jugement sur au moins un critère d'écoute d'un son correspondant à une HRTF.

Selon une mise en oeuvre, le critère d'écoute est choisi par exemple parmi : la précision du trajet sonore défini, la qualité spatiale globale, la qualité de rendu frontal (pour les objets sonores qui sont situés devant), la séparation des sources avant / arrière (capacité à identifier si un objet sonore se situe devant ou derrière l'auditeur).

Selon une mise en oeuvre, pour élaborer la troisième base de données :
- on présente un signal de son sur lequel est appliqué chacune des HRTF de la première base de données (incluant la propre HRTF du sujet) à chaque sujet,
- le signal de son utilisé pour le test étant un bruit blanc à large bande ayant une durée courte, par exemple de 0,23 secondes obtenu par une fenêtre de Hanning,
- le signal de son ayant été rendu à des positions ponctuelles le long de deux trajectoires présentées en séquence:
- un cercle dans le plan horizontal (élévation = 0 degrés) par exemple en incréments de 30 degrés, la trajectoire commençant à 0 degrés azimut et 0 degré élévation,
- le trajet étant répété une fois,
- un arc dans le plan médian (azimut = 0 degrés) à partir de l'élévation -45 degrés à l'avant jusqu'à -45 degrés à l'arrière en passant par une élévation de 90 degrés par exemple en incréments de 15 degrés,
- le trajet du son commençant à l'avant à l'élévation -45 degrés, et allant jusqu'à l'élévation vers l'arrière puis on revient par le même chemin à la position initiale.

Selon une mise en oeuvre, pour faire la corrélation entre la deuxième et la troisième base pour obtenir les paramètres morphologiques triés,
- on réalise une normalisation des données morphologiques en créant des sous bases de données en divisant les valeurs morphologiques de la deuxième base de données par les valeurs morphologique de chaque sujet de la deuxième base,
- chaque sous base est associée avec le classement de la troisième base du sujet correspondant,
- on applique la méthode des machines à vecteurs de support (« Support Vector Machines » - SVM) pour obtenir des paramètres morphologiques classés du plus au moins important, ce classement étant fonction de la qualité de séparation de chaque paramètre des HRTF suivant la catégorisation dans la troisième base de données.

Selon une mise en oeuvre, pour créer l'espace multidimensionnel optimisé,
- dans une première étape, on transforme les HRTF en Directional Transfer Function (DTF) qui contient uniquement la part des HRTF qui présentent une dépendance directionnelle,
- dans une deuxième étape, on effectue un lissage des DTF,
- dans une troisième étape, on effectue un prétraitement des DTF,
- dans une quatrième étape, on applique une transformation de la dimensionnalité de donnée, pour but de réduire ou d'augmenter les nombres de dimensions, en dépendance de la donnée utilisée qui est le résultat de l'étape précédente,
- dans l'option de réduction de la dimensionnalité de données, on effectue une analyse en composantes principales (ACP) sur les DTF traitées de manière à obtenir une nouvelle matrice de données (les scores) qui représentaient les données originales projetées sur de nouveaux axes (les composantes principales), et
- on crée l'espace multidimensionnel, à partir de chaque colonne de la matrice des scores qui représente une dimension de l'espace multidimensionnel, ou
- dans l'option d'augmentation de la dimensionnalité de données, on crée par une analyse « multidimensional scaling » (MDS) l'espace multidimensionnel,
- dans une cinquième étape, on évalue le niveau d'optimisation par le niveau de significativité de la séparation spatiale entre les classements de la troisième base de données,
- on répète les étapes précédentes avec des paramètres de prétraitement différents et/ou en limitant le nombre de dimensions de l'espace multidimensionnel créé, et
- on conserve l'espace qui présente le niveau d'optimisation le plus optimal.

Selon une mise en oeuvre, on effectue un lissage des DTF en bande critique correspondant aux limitations de la résolution fréquentielle du système auditif.

Selon une mise en oeuvre, le prétraitement peut être réalisé à l'aide d'une méthode choisie notamment parmi les suivantes : filtrage fréquentiel, délimitant des bornes fréquentielles, extraction des creux ou des pics fréquentiels, calcul d'un facteur d'alignement fréquentiel.

Selon une mise en oeuvre, on évalue le niveau d'optimisation :
- par le niveau de significativité de la séparation spatiale entre les classements de la troisième base de données le niveau de significativité étant par exemple évalué en utilisant le test d'ANOVA, ou
- en calculant le pourcentage de HRTF classées dans la catégorie haute parmi les dix HRTF les plus proches dans l'espace EM et en comparant ce pourcentage avec le pourcentage global de HRTF classées dans la catégorie haute dans la troisième base de données pour chaque sujet en utilisant par exemple le test de Student.

Selon une mise en oeuvre, pour calculer un modèle de projection permettant d'établir la relation entre les N paramètres morphologiques extraits de la deuxième base de données et la position des filtres HRTF correspondant dans l'espace optimisé :
- dans une première étape, on calcule un modèle de projection par de multiples régressions linéaires entre l'espace multidimensionnel optimisé et les paramètres morphologiques classés ayant pour but de trouver une position dans l'espace multidimensionnel optimisé à partir des paramètres morphologiques classés de la deuxième base de données,
- dans une deuxième étape, on évalue le niveau de qualité du modèle de projection,
- dans une troisième étape, on réduit le nombre de paramètres morphologiques classés aux K premiers paramètres morphologiques classés et on réitère les opérations de calcul du modèle de la première étape et la deuxième étape de mesure de qualité pour chaque K de K égal 1 jusqu'à K égal N, ce calcul étant répété pour chaque sujet en retirant leurs données de la première base de données et la deuxième base de données et
- on conserve le K optimum pour lequel le niveau de qualité est le plus important.

Selon une mise en oeuvre, pour sélectionner au moins une HRTF dans la proximité de position de projection de l'utilisateur dans l'espace multidimensionnel optimisé, on choisit la HRTF la plus proche de la position de projection dans l'espace multidimensionnel optimisé.

L'invention sera mieux comprise à la lecture de la description qui suit et à l'examen des figures qui l'accompagnent. Ces figures ne sont données qu'à titre illustratif mais nullement limitatif de l'invention. Elles montrent :
Figure 1 : une représentation schématique des blocs fonctionnels du procédé selon l'invention ;
Figure 2 : une représentation schématique d'un exemple de réalisation détaillé d'un mode de réalisation selon l'invention ;
Figure 3 : un graphique représentant les sujets sur l'axe horizontal et les HRTF classées dans la troisième base de données sur l'axe vertical ;
Figure 4 : une représentation schématique provenant de l'article sur la base de données CIPIC montrant différents paramètres morphologiques utilisés dans cette base.

Les éléments identiques, similaires ou analogues conservent les mêmes références d'une figure à l'autre.

### CREATION DES BASES DE DONNEES

Pour une pluralité de sujets, on positionne des microphones dans les oreilles du sujet et on diffuse des sources sonores en différents points de l'espace afin de déterminer les HRTF de chaque sujet. On mesure également des paramètres morphologiques de chaque sujet. Une première base de données BD1 contient les HRTF et une deuxième base de données BD2 contient les paramètres morphologiques des sujets associés.

Dans notre exemple, les HRTF stockées dans la première base de données BD1 viennent de la base de données publique du projet LISTEN. On a utilisé les données des M premiers sujets de cette base (dans un exemple M=45). Les mesures de HRTF LISTEN ont été prises à des positions dans l'espace correspondant à des angles d'élévation compris entre -45 degrés et 90 degrés par incréments de 15 et angles d'azimut commençant à 0 degré par incréments de 15 degrés. Les incréments en azimut ont été progressivement augmentés pour les angles d'élévation au-dessus de 45 degrés, afin d'échantillonner l'espace de façon égale, pour un total de 187 positions.

Comme représenté sur la Figure 4, la deuxième base de données BD2 inclut notamment, pour chaque sujet, les paramètres morphologiques suivants :
x1 : largeur de la tête ;
x2 : hauteur de la tête ;
x3 : profondeur de la tête ;
x4 : décalage vers le bas de « pinna » ;
x5 : décalage arrière de « pinna » ;
x6 : largeur de cou ;
x7 : hauteur de cou ;
x8 : profondeur de cou ;
x9 : largeur de la partie supérieure du torse ;
x10 : hauteur de la partie supérieure du torse ;
x11 : profondeur de la partie supérieure du torse ;
x12 : largeur d'épaule ;
x13 : circonférence de la tête ;
x14 : circonférence des épaules ;
d1 : hauteur du cavum de conque ;
d2 : hauteur du cymba de conque ;
d3 : largeur du cavum de conque ;
d4 : hauteur de « fossa » ;
d5 : hauteur de « pinna » ;
d6 : largeur de « pinna » ;
d7 : largeur d'incisure intertragal ;
d8 : profondeur de cavum de conque ;
θ1 : angle de rotation du « pinna » ;
θ2 : paramètre d'angle du pinna.

Ces paramètres morphologiques stockés dans la deuxième base de données BD2 correspondent aux HRTF des sujets.

Par ailleurs, dans une étape E1, on crée une troisième base de données BD3 qui contient des résultats d'évaluation perceptive du test d'écoute. A cet effet, pour chaque sujet, on diffuse un signal de test sur lequel sont appliquées les différentes HRTF de la base de données BD1.

Dans un exemple, le signal de son utilisé pour le test est un bruit blanc à large bande ayant une durée courte, par exemple de 0,23 seconde obtenu par une fenêtre de Hanning,
- le signal de son ayant été rendu à des positions ponctuelles le long de deux trajectoires présentées en séquence:
- un cercle dans le plan horizontal (élévation = 0 degrés) par exemple en incréments de 30 degrés, la trajectoire commençant à 0 degré azimut et 0 degré élévation,
- le trajet étant répété une fois,
- un arc dans le plan médian (azimut = 0 degré) à partir de l'élévation -45 degrés à l'avant jusqu'à -45 degrés à l'arrière en passant par une élévation de 90 degrés par exemple en incréments de 15 degrés,
- le trajet du son commençant à l'avant à l'élévation -45 degrés, et allant jusqu'à l'élévation vers l'arrière puis on revient par le même chemin à la position initiale.

Chaque sujet a classé chacune des HRTF dans une des trois catégories suivantes: excellent, moyen ou mauvais. Excellent étant considéré comme la plus haute catégorie de jugement. Ces jugements sont basés sur au moins un critère pour l'écoute d'un son correspondant à une HRTF. Le critère est choisi par exemple parmi : la précision du trajet précédemment défini, la qualité spatiale globale, la qualité de rendu frontal (pour les objets sonores qui sont situés devant), la séparation des sources avant / arrière (capacité à identifier si un objet sonore se situe devant ou derrière l'auditeur).

La Figure 3 présente les types de résultats que l'on peut obtenir avec ce type de tests d'écoute pour tous les sujets (le « + » correspond à excellent, le « o » à moyen et « x » à mauvais). Les sujets sont représentés sur l'axe horizontal et les HRTF classées sur l'axe vertical.

### SELECTION DES PARAMETRES MORPHOLOLOGIQUES IMPORTANTS

Comme représenté sur les Figures 1 et 2, dans une étape E2, pour sélectionner les paramètres morphologiques importants, on fait la corrélation entre la deuxième base de données BD2 et la troisième base de données BD3.

A cet effet, on réalise, dans une sous-étape E2.1, une normalisation des données morphologiques en créant des sous bases BD2i (i allant de 1 à M qui est le nombre de sujets dans les bases) de données en divisant les valeurs morphologiques de la deuxième base BD2 de données par les valeurs morphologiques de chaque sujet de la deuxième base BD2[i]. Avec cette normalisation, les valeurs représentent le pourcentage d'un paramètre morphologique d'un sujet par rapport à un autre.

Chaque sous base BD2i est associée dans une sous-étape E2.2 avec le classement de la troisième base du sujet correspondant BD3[i].

On applique ensuite, dans une sous étape E2.3, une méthode dite de « feature selection » choisie pour obtenir des paramètres morphologiques classés du plus au moins important Pmc. Ce classement est en fonction de leur capacité de séparer les HRTF suivant leur classement dans la troisième pas de données BD3.

La méthode choisie est celle des machines à vecteurs de support (Support Vector Machine - SVM). Cette méthode est basée sur la construction d'un ensemble d'hyperplans dans un espace de dimension élevée pour classifier les données normalisées. Avec cette méthode, les paramètres ont donc été classés du plus au moins important.

Deux variables contrôlent la classification avec SVM. La valeur de complexité C, qui contrôle la tolérance d'erreurs de classifications dans l'analyse, introduit une fonction de pénalité. Une valeur de C nulle indique que la fonction de pénalité n'est pas prise en compte, et une valeur de C élevée (C tendant vers l'infini) indique que la fonction de pénalité est dominante. La valeur epsilon ε est la valeur d'insensibilité qui met la fonction de pénalité à zéro si les données à classifier sont à une distance moins de ε de l'hyperplan. Selon les différentes valeurs de C et ε, le classement des paramètres morphologiques change. En utilisant cette méthode avec une valeur de C = 1 et une valeur de ε = 1x10⁻²⁵ les dix premiers éléments du Pmc les plus importants, du plus important au moins important, dans notre exemple correspondent à : x11, x2, x8, d5, x3, d4, x12, d2, d1 et x6.

### CREATION D'UN ESPACE MULTIDIMENSIONNEL OPTIMISE

Dans une étape E3, on crée un espace multidimensionnel EM dont les dimensions résultent d'une combinaison des composantes des filtres HRTF.

A cet effet, dans une étape E3.1, on transforme les HRTF en ce que l'on appelle la Directional Transfer Function (DTF) qui contient uniquement la part des HRTF qui présentent une dépendance directionnelle.

Dans une étape E3.2, on effectue un lissage des DTF en bande critique correspondant aux limitations de la résolution fréquentielle du système auditif.

On effectue, dans une étape E3.3, un prétraitement des DTF à l'aide d'une méthode choisie notamment parmi les suivantes : filtrage fréquentiel, délimitant des bornes fréquentielles, extraction des creux ou des pics fréquentiels, calcul d'un facteur d'alignement fréquentiel.

Dans une étape E3.4, on applique une transformation de la dimensionnalité de donnée, ayant pour but de réduire ou d'augmenter les nombres de dimensions, en fonction de la donnée utilisée qui est le résultat de l'étape E.3.3.

Pour la réduction de la dimensionnalité de donnée, on applique une analyse en composantes principales (ACP) sur les DTF traitées de manière à obtenir une nouvelle matrice de données (les scores) qui représentent les données originales projetées sur de nouveaux axes (les composantes principales), et on crée l'espace EM, à partir de chaque colonne de la matrice des scores qui représente une dimension de l'espace EM.

Pour l'augmentation de la dimensionnalité de donnée, on applique une analyse de type « multidimensional scaling » (MDS) sur les DTF traitées, et on obtient l'espace EM.

On évalue, dans une étape E3.5, le niveau d'optimisation. Dans un premier exemple on évalue le niveau d'optimisation par le niveau de significativité de la séparation spatiale entre les classements de la troisième base de données BD3. Dans un exemple, le niveau de significativité est évalué en utilisant le test d'ANOVA pour vérifier si les moyennes des distributions de valeurs étaient statistiquement différentes pour chaque nombre de dimensions différent.

Dans un deuxième exemple, on calcule le pourcentage de HRTF classées dans la catégorie haute parmi les dix HRTF les plus proches dans l'espace EM et on compare, en utilisant par exemple un test Student, ce pourcentage avec le pourcentage global de HRTF classées dans la catégorie haute dans la troisième base de données pour chaque sujet.

On répète les étapes précédentes avec des paramètres de prétraitement différents et/ou en limitant le nombre de dimensions de l'espace créé.

On conserve l'espace qui présente le niveau d'optimisation le plus optimal, c'est à dire celui dans nos exemples qui a le niveau de significativité le plus important ou celui pour lequel, dans le deuxième exemple, le nombre de HRTF classées dans la catégorie la plus haute pour les 10 HRTF les plus proches est maximisé.

L'espace ainsi conservé est l'espace multidimensionnel optimisé EMO.

On note que l'étape E3.5 a pour but d'optimiser la séparation spatiale entre les HRTF selon leur classement dans la troisième base de données BD3 de manière à obtenir un espace optimisé. En effet, dans l'espace EMO, pour un sujet à une position donnée, les HRTF situées dans la zone proche de cette position seront considérées comme bonnes pour le sujet tandis que les HRTF éloignées de cette position seront considérées comme mauvaises.

Autrement dit, on modifie les règles de combinaison des composantes des HRTF pour maximiser la corrélation entre la séparation spatiale entre les HRTF et le classement des HRTF dans la troisième base de données BD3.

### ELABORATION D'UN MODELE DE PROJECTION

Dans une étape E4, on calcule un modèle de projection permettant d'établir la relation entre les N paramètres morphologiques extraits de la deuxième base de données BD2 et la position des filtres HRTF correspondant dans l'espace optimisé EMO.

A cet effet, dans une étape E4.1, on calcule un modèle de projection par de multiples régressions linéaires entre EMO et Pmc en utilisant la deuxième base de données BD2 ayant pour but de trouver une position dans l'espace EMO à partir des paramètres morphologiques classés Pmc.

On évalue, dans une étape E4.2, le niveau de qualité du modèle de projection. Ce niveau de qualité est calculé à l'aide des mêmes méthodes que celles utilisées dans E3.5.

Dans une étape E4.3, on réduit Pmc aux K premiers paramètres morphologiques classés et on réitère les opérations de calcul du modèle E4.1 et l'étape E4.2 de mesure de qualité pour chaque K de K égal 1 jusqu'à K égal N. De préférence, ce calcul est répété pour chaque sujet en retirant ses données de la première base de données BD1 et de la deuxième base de données BD2 dans l'étape E3.

On conserve le K optimum pour lequel le niveau de qualité est le plus important. ). Ainsi les K paramètres extraits maximisent la corrélation entre l'espace multidimensionnel optimisé EMO et l'espace produit par le modèle de projection.

On obtient ainsi un modèle de projection optimisé MPO.

### MISE EN OEUVRE DU PROCEDE

Dans une étape E5, on sélectionne pour un utilisateur quelconque ne disposant pas de sa HRTF dans la base de données, au moins une HRTF dans la base de données BD1.

A cet effet, dans une sous étape E5.1, l'utilisateur va mesurer les K paramètres morphologiques précédemment identifiés. A cet effet, il va par exemple prendre une photo de son oreille dans une position déterminée, les K paramètres étant extraits par un procédé de traitement d'image.

Dans une étape E5.2, les K paramètres sont injectés en entrée du modèle de projection MPO précédemment calculé sur les paramètres morphologiques extraits afin d'obtenir la position de l'utilisateur dans l'espace optimisé EMO.

On sélectionne ensuite au moins une HRTF (référencée HRTF-S) dans la proximité de position de projection de l'utilisateur dans l'espace optimisé EMO. Dans un exemple, on choisit la HRTF la plus proche de la position de projection.

## Revendications

1. Procédé de sélection d'une HRTF perceptivement optimale dans une base de données à partir de paramètres morphologiques utilisant
- une première base de données (BD1) comprenant les HRTF d'une pluralité de sujets M,
- une deuxième base de données (BD2) comprenant les paramètres morphologiques des sujets de la première base de données (BD1), **caractérisé en ce qu'**il utilise en outre
- une troisième base de données (BD3) correspondant à un classement perceptif des HRTF de la première base de données (BD1) en rapport avec un jugement par les sujets effectué à partir d'un test d'écoute correspondant aux différentes HRTF de la première base,
et **en ce qu'**il comporte les étapes suivantes :
- trier, parmi l'ensemble des paramètres morphologiques de la deuxième base (BD2), les N paramètres morphologiques les plus pertinents en faisant une corrélation entre la deuxième (BD2) et la troisième base de données (BD3),
- créer un espace multidimensionnel (EM) dont les dimensions résultent d'une combinaison des composantes des HRTF,
- modifier les règles de combinaison des composantes pour maximiser la corrélation entre la séparation spatiale entre les HRTF et le classement des HRTF dans la troisième base de données (BD3) de manière à obtenir un espace multidimensionnel optimisé (EMO),
- calculer un modèle de projection optimisé (MPO) permettant d'établir la relation entre K paramètres morphologiques extraits de la deuxième base de données (BD2) triés et la position des HRTF correspondant dans l'espace optimisé (EMO), les K paramètres extraits maximisant la corrélation entre l'espace multidimensionnel optimisé (EMO) et l'espace produit par le modèle de projection,
- mesurer les K paramètres morphologiques d'un utilisateur donné ne disposant pas de sa HRTF dans la première base de donnée (BD1),
- appliquer le modèle de projection optimisé (MPO) précédemment calculé sur les paramètres morphologiques extraits afin d'obtenir la position de l'utilisateur dans l'espace optimisé (EMO),
- sélectionner au moins une HRTF (HRTF-S) dans la proximité de la position de projection de l'utilisateur dans l'espace optimisé (EMO).

2. Procédé selon la revendication 1, **caractérisé en ce que** pour effectuer le classement perceptif, le sujet a au moins 2 choix (bon ou mauvais) dans son jugement sur au moins un critère d'écoute d'un son correspondant à une HRTF.

3. Procédé selon la revendication 2, **caractérisé en ce que** le critère d'écoute est choisi par exemple parmi : la précision du trajet sonore défini, la qualité spatiale globale, la qualité de rendu frontal (pour les objets sonores qui sont situés devant), la séparation des sources avant / arrière (capacité à identifier si un objet sonore se situe devant ou derrière l'auditeur).

4. Procédé selon l'une des revendications 1 à 3, **caractérisé en ce que** pour élaborer la troisième base de données (BD3) :
- on présente un signal de son sur lequel est appliqué chacune des HRTF de la première base de données (incluant la propre HRTF du sujet) à chaque sujet,
- le signal de son utilisé pour le test étant un bruit blanc à large bande ayant une durée courte, par exemple de 0,23 secondes obtenu par une fenêtre de Hanning,
- le signal de son ayant été rendu à des positions ponctuelles le long de deux trajectoires présentées en séquence:
- un cercle dans le plan horizontal (élévation = 0 degrés) par exemple en incréments de 30 degrés, la trajectoire commençant à 0 degrés azimut et 0 degré élévation,
- le trajet étant répété une fois,
- un arc dans le plan médian (azimut = 0 degrés) à partir de l'élévation -45 degrés à l'avant jusqu'à -45 degrés à l'arrière en passant par une élévation de 90 degrés par exemple en incréments de 15 degrés,
- le trajet du son commençant à l'avant à l'élévation -45 degrés, et allant jusqu'à l'élévation vers l'arrière puis on revient par le même chemin à la position initiale.

5. Procédé selon l'une des revendications 1 à 4, **caractérisé en ce que** pour faire la corrélation entre la deuxième (BD2) et la troisième base (BD3) pour obtenir les paramètres morphologiques triés,
- on réalise une normalisation des données morphologiques en créant des sous bases de données (BD2i) en divisant les valeurs morphologiques de la deuxième base de données (BD2) par les valeurs morphologique de chaque sujet de la deuxième base (BD2[i]),
- chaque sous base (BD2i) est associée avec le classement de la troisième base du sujet correspondant (BD3[i]),
- on applique la méthode des machines à vecteurs de support (« Support Vector Machine » - SVM) pour obtenir des paramètres morphologiques classés (Pmc) du plus au moins important, ce classement étant fonction de la qualité de séparation de chaque paramètre des HRTF suivant la catégorisation dans la troisième base de données (BD3).

6. Procédé selon la revendication 5, **caractérisé en ce que** pour créer l'espace multidimensionnel optimisé (EMO),
- dans une étape E3.1, on transforme les HRTF en Directional Transfer Function (DTF) qui contient uniquement la part des HRTF qui présentent une dépendance directionnelle,
- dans une étape E3.2, on effectue un lissage des DTF,
- dans une étape E3.3, on effectue un prétraitement des DTF,
- dans une étape E3.4, on applique une transformation de la dimensionnalité de donnée, pour but de réduire ou d'augmenter les nombres de dimensions, en dépendance de la donnée utilisée qui est le résultat de l'étape E.3.3,
- dans l'option de réduction de la dimensionnalité de données, on effectue une analyse par composantes principales (ACP) sur les DTF traitées de manière à obtenir une nouvelle matrice de données (les scores) qui représentaient les données originales projetées sur de nouveaux axes (les composantes principales), et
- on crée l'espace EM, à partir de chaque colonne de la matrice des scores qui représente une dimension de l'espace EM, ou
- dans l'option d'augmentation de la dimensionnalité de données, on crée par une analyse « multidimensional scaling » (MDS) l'espace EM,
- dans une étape E3.5, on évalue le niveau d'optimisation par le niveau de significativité de la séparation spatiale entre les classements de la troisième base de données BD3,
- on répète les étapes précédentes avec des paramètres de prétraitement différents et/ou en limitant le nombre de dimensions de l'espace EM créé et
- on conserve l'espace qui présente le niveau d'optimisation le plus optimal.

7. Procédé selon la revendication 6, **caractérisé en ce qu'**on effectue un lissage des DTF en bande critique correspondant aux limitations de la résolution fréquentielle du système auditif.

8. Procédé selon la revendication 6 ou 7, **caractérisé en ce que** le prétraitement peut être réalisé à l'aide d'une méthode choisie notamment parmi les suivantes : filtrage fréquentiel, délimitant des bornes fréquentielles, extraction des creux ou des pics fréquentiels, calcul d'un facteur d'alignement fréquentiel.

9. Procédé selon l'une des revendications 6 à 8, **caractérisé en ce qu'**on évalue le niveau d'optimisation
- par le niveau de significativité de la séparation spatiale entre les classements de la troisième base de données (BD3) le niveau de significativité étant par exemple évalué en utilisant le test d'ANOVA, ou
- en calculant le pourcentage de HRTF classées dans la catégorie haute parmi les dix HRTF les plus proches dans l'espace EM et en comparant ce pourcentage avec le pourcentage global de HRTF classées dans la catégorie haute dans la troisième base de données (BD3) pour chaque sujet en utilisant par exemple le test de Student.

10. Procédé selon l'une des revendications 1 à 9, **caractérisé en ce que** pour calculer un modèle de projection permettant d'établir la relation entre les N paramètres morphologiques extraits de la deuxième base de données et la position des filtres HRTF correspondant dans l'espace optimisé :
- dans une étape E4.1, on calcule un modèle de projection par de multiples régressions linéaires entre EMO et Pmc ayant pour but de trouver une position dans l'espace EMO à partir des paramètres morphologiques classés Pmc de la deuxième base de données (BD2),
- dans une étape E4.2, on évalue le niveau de qualité du modèle de projection,
- dans une étape E4.3, on réduit Pmc aux K premiers paramètres morphologiques classés et on réitère les opérations de calcul du modèle E4.1 et l'étape E4.2 de mesure de qualité pour chaque K de K égal 1 jusqu'à K égal N, ce calcul étant répété pour chaque sujet en retirant leurs données de la première base de données (BD1) et la deuxième base de données (BD2) et
- on conserve le K optimum pour lequel le niveau de qualité est le plus important.

11. Procédé selon l'une des revendications 1 à 10, **caractérisé en ce que** pour sélectionner au moins une HRTF (HRTF-S) dans la proximité de position de projection de l'utilisateur dans l'espace optimisé (EMO), on choisit la HRTF la plus proche de la position de projection dans l'espace optimisé (EMO).

## Patentansprüche

1. Verfahren zur Auswahl eines rezeptiv optimalen HRTF-Filters in einer Datenbank entsprechend morphologischen Parametern, unter Verwendung
- einer ersten Datenbank (BD1) umfassend die HRTF-Filter einer Vielzahl von Subjekten M,
- einer zweiten Datenbank (BD2) umfassend die morphologischen Parameter der Subjekte aus der ersten Datenbank (BD1),
**dadurch gekennzeichnet, dass** es darüber hinaus
- eine dritte Datenbank (BD3) verwendet, die einer rezeptiven Klassifizierung der HRTF-Filter der ersten Datenbank (BD1) im Zusammenhang mit einer Beurteilung durch die Subjekte entspricht, die durch einen Hörtest erfolgt, der den verschiedenen HRTF-Filtern aus der ersten Datenbank entspricht,
und dadurch, dass es die folgenden Schritte umfasst:
- das Aussortieren der N treffendsten morphologischen Parameter aus einer Reihe von morphologischen Parametern der zweiten Datenbank (BD2) durch Erstellen einer Korrelation zwischen der zweiten (BD2) und der dritten Datenbank (BD3),
- das Erstellen eines mehrdimensionalen Raumes (EM), dessen Dimensionen aus einer Kombination der Komponenten der HRTF-Filter hervorgehen,
- das Verändern der Regeln für die Kombination der Komponenten zum Maximieren der Korrelation zwischen der räumlichen Trennung zwischen den HRTF-Filtern und der Klassifizierung der HRTF-Filter in der dritten Datenbank (BD3), um einen optimierten mehrdimensionalen Raum (EMO) zu erhalten,
- die Berechnung eines optimierten Projektionsmodells (MPO), anhand dessen das Verhältnis zwischen K sortierten morphologischen Parametern, die aus der zweiten Datenbank (BD2) entnommen wurden, und der Position der entsprechenden HRTF-Filter im optimierten Raum (EMO) hergestellt werden kann, wobei die K entnommenen Parameter die Korrelation zwischen dem optimierten mehrdimensionalen Raum (EMO) und dem vom Projektionsmodell erzeugten Raum maximieren,
- das Messen der K morphologischen Parameter eines gegebenen Anwenders, der in der ersten Datenbank (BD1) nicht seinen HRTF-Filter hat,
- das Anwenden des zuvor berechneten optimierten Projektionsmodells (MPO) auf die entnommenen morphologischen Parameter, um die Position des Anwenders im optimierten Raum (EMO) zu erhalten,
- die Auswahl von zumindest einem HRTF-Filter (HRTF-S) in der Nähe der Projektionsposition des Anwenders im optimierten Raum (EMO).

2. Verfahren nach Anspruch 1, **dadurch gekennzeichnet, dass** das Subjekt zur Ausführung der rezeptiven Klassifizierung zumindest über zwei Auswahlmöglichkeiten (gut oder schlecht) bei seiner Beurteilung zumindest eines Hörkriteriums eines Tons entsprechend einem HRTF-Filter verfügt.

3. Verfahren nach Anspruch 2, **dadurch gekennzeichnet, dass** das Hörkriterium zum Beispiel aus den folgenden Kriterien ausgewählt wird: die Präzision des definierten Schallweges, die globale räumliche Qualität, die frontale Wiedergabequalität (für Schallobjekte, die sich vorne befinden), die Trennung der vorderen/ hinteren Quellen (Kapazität zur Identifizierung, ob sich ein Schallobjekt vor oder hinter dem Hörer befindet).

4. Verfahren nach einem der Ansprüche 1 bis 3, **dadurch gekennzeichnet, dass** zur Ausarbeitung der dritten Datenbank (BD3):
- ein Tonsignal präsentiert wird, auf das jeder der HRTF-Filter der ersten Datenbank (inklusive der eigene HRTF-Filter des Subjekts) eines jeden Subjekts angewandt wird,
- das für den Test verwendete Tonsignal ein weißes breitbandiges Rauschen von kurzer Dauer, zum Beispiel von 0,23 Sekunden, ist, das man aus einem Hanning-Fenster erhalten hat,
- das Tonsignal an punktuellen Stellen entlang zweier Strecken abgegeben wurde, die sequentiell folgendes darstellen:
- einen Kreis auf der horizontalen Ebene (Erhebung = 0 Grad) zum Beispiel mit Inkrementen von 30 Grad, wobei die Strecke auf 0 Grad Azimut und 0 Grad Erhebung beginnt,
- wobei der Weg einmal wiederholt wird,
- einen Bogen auf der Mittelebene (Azimut = 0 Grad) ab der Erhebung von -45 Grad vorne bis -45 Grad hinten, über eine Erhebung von 90 Grad zum Beispiel in Inkrementen von 15 Grad,
- wobei der Schallweg vor der Erhebung von -45 Grad beginnt, und bis zur Erhebung nach hinten verläuft, und danach auf demselben Weg zur ursprünglichen Position zurückkehrt.

5. Verfahren nach einem der Ansprüche 1 bis 4, **dadurch gekennzeichnet, dass** zur Herstellung der Korrelation zwischen der zweiten (BD2) und der dritten Datenbank (BD3) zum Erhalt der sortierten morphologischen Parameter folgendes geschieht:
- man führt eine Normalisierung der morphologischen Daten durch, indem man Sub-Datenbanken (BD2i) erstellt, indem man die morphologischen Werte der zweiten Datenbank (BD2) durch die morphologischen Werte eines jeden Subjekts der zweiten Datenbank (BD2[i]) teilt,
- jede Sub-Datenbank (BD2i) wird mit der Klassifizierung der dritten Datenbank des entsprechenden Subjekts (BD3[i]) verbunden,
- man wendet die Methode der Support-Vektor-Maschinen ("Support-Vektor-Maschinen" - SVM) an, um klassifizierte morphologische Parameter (Pmc) vom bedeutendsten bis zum unbedeutendsten zu erhalten, und diese Klassifizierung von der Qualität der Trennung eines jeden Parameters der HRTF-Filter gemäß der Kategorisierung in der dritten Datenbank (BD3) abhängt.

6. Verfahren nach Anspruch 5, **dadurch gekennzeichnet, dass** zum Erstellen des optimierten mehrdimensionalen Raumes (EMO) folgendes geschieht:
- man verändert die HRTF-Filter in einem Schritt E 3.1 in eine "Directional Transfer Function" (DTF), die lediglich jenen Teil der HRTF-Filter enthält, die eine Richtungsabhängigkeit aufweisen,
- man führt in einem Schritt E 3.2 eine Glättung der DTF durch,
- man führt in einem Schritt E 3.3 eine Vorbearbeitung der DTF durch,
- man wendet in einem Schritt E 3.4 eine Umwandlung der Datendimensionierung durch, um die Anzahl der Dimensionen zu verringern oder zu erhöhen, je nachdem, welches Datum als Ergebnis aus dem Schritt E 3.3 verwendet wird,
- man führt in der Option der Verringerung der Datendimensionierung der Daten eine Hauptkomponentenanalyse (ACP) an den bearbeiteten DTF durch, um eine neue Datenmatrix (Scores) zu erhalten, die die Originaldaten dargestellt haben, die auf die neuen Achsen (die Hauptkomponenten) projiziert wurden, und
- man erstellt den Raum EM ausgehend von jeder Spalte der Matrix mit den Scores, die eine Dimension des Raumes EM darstellt, oder
- man erstellt in der Option zur Erhöhung der Datendimensionierung den Raum EM durch eine "Multidimensional Scaling" Analyse (MDS),
- man bewertet in einem Schritt E 3.5 das Optimierungsniveau durch das Niveau der Signifikanz der räumlichen Trennung zwischen den Klassifizierungen der dritten Datenbank (BD3),
- man wiederholt die vorherigen Schritte mit den unterschiedlichen Vorbearbeitungsparametern und/ oder indem man die Anzahl der Dimensionen des erstellten Raumes EM begrenzt und
- man behält den Raum, der das optimalste Optimierungsniveau darstellt.

7. Verfahren nach Anspruch 6, **dadurch gekennzeichnet, dass** man eine Glättung der DTF im kritischen Band entsprechend den Begrenzungen der Frequenzauflösung des Gehörsystems durchführt.

8. Verfahren nach Anspruch 6 oder 7, **dadurch gekennzeichnet, dass** die Vorbearbeitung anhand einer Methode durchgeführt werden kann, die vor allem aus den folgenden ausgewählt wird: Frequenzfilterung, Einschränkung der Frequenzgrenzen, Entfernung der Frequenztäler und Spitzen, Berechnung eines Frequenzangleichungsfaktors.

9. Verfahren nach einem der Ansprüche 6 bis 8, **dadurch gekennzeichnet, dass** man das Optimierungsniveau folgendermaßen bewertet
- durch das Signifikanzniveau der räumlichen Trennung zwischen den Klassifizierungen der dritten Datenbank (BD3), wobei das Signifikanzniveau beispielsweise durch die Anwendung des ANOVA-Tests bewertet wird, oder
- durch die Berechnung des Prozentsatzes klassifizierter HRTF-Filter in der oberen Kategorie unter den zehn HRTF-Filtern, die dem Raum EM am nächsten liegen, und durch den Vergleich dieses Prozentsatzes mit dem globalen Prozentsatz klassifizierter HRTF-Filter in der oberen Kategorie in der dritten Datenbank (BD3) für jedes Subjekt beispielsweise unter Verwendung des Student-Tests.

10. Verfahren nach einem der Ansprüche 1 bis 9, **dadurch gekennzeichnet, dass** man zum Berechnen eines Projektionsmodells, mit dem die Beziehung zwischen den N morphologischen Parametern, die aus der zweiten Datenbank entnommen worden sind, und der Position der HRTF-Filter hergestellt werden kann, die dem optimierten Raum entspricht, folgendes unternimmt:
- man berechnet in einem Schritt E 4.1 ein Projektionsmodell durch mehrere lineare Regressionen zwischen EMO und Pmc mit dem Ziel, eine Position im Raum EMO basierend auf den morphologischen Parametern Pmc der zweiten Datenbank (BD2) zu finden,
- man bewertet in einem Schritt E 4.2 das Qualitätsniveau des Projektionsmodells,
- man reduziert in einem Schritt E 4.3 Pmc mit den ersten K klassifizierten morphologischen Parametern und wiederholt die Berechnungsvorgänge des Modells E 4.1 und den Schritt E 4.2 zum Messen der Qualität für jedes K, von K gleich 1 bis K gleich N, wobei diese Berechnung für jedes Subjekt wiederholt wird, indem man ihre Daten aus der ersten Datenbank (BD1) und der zweiten Datenbank (BD2) aussondert und
- man behält das optimale K dessen Qualitätsniveau am höchsten ist.

11. Verfahren nach einem der Ansprüche 1 bis 10, **dadurch gekennzeichnet, dass** man zur Auswahl zumindest eines HRTF-Filters (HRTF-S) in der Nähe der Projektionsposition des Anwenders im optimierten Raum (EMO) den HRTF-Filter auswählt, der möglichst nahe an der Projektionsposition im optimierten Raum (EMO) liegt.

## Claims

1. A method of selecting a perceptively optimal HRTF in a database from morphological parameters using
- a first database (BD1), including HRTFs from a plurality of subjects M,
- a second database (BD2), including morphological parameters of the subjects from the first database (BD1),
**characterised in that** it further uses
- a third database (BD3), corresponding to a perceptive order of HRTFs from the first database (BD1), in relation to a judgement by the subjects, carried out from a hearing test corresponding to the different HRTFs from the first database,
and **in that** it comprises the following steps:
- putting into order, amongst all of the morphological parameters of the second database (BD2), the most clear N morphological parameters, by making a correlation between the second (BD2) and the third (BD3) databases,
- creating a multidimensional space (EM), of which the dimensions result from a combination of the HRTF components,
- modifying the rules of combining the components to maximise the correlation between the spatial separation between the HRTFs and the order of the HRTFs in the third database (BD3), in a way to achieve an optimised multidimensional space (EMO),
- calculating an optimised projection model (MPO), allowing the establishment of a connection between K ordered morphological parameters extracted from the second database (BD2), and the position of the corresponding HRTFs in the optimised space (EMO), the extracted K parameters maximising the correlation between the optimised multidimensional space (EMO) and the space produced by the projection model,
- measuring the K morphological parameters by a given user, not having their HRTF in the first database (BD1),
- applying the previously calculated optimised projection model (MPO) on the extracted morphological parameters in order to obtain the position of the user in the optimised space (EMO),
- selecting at least one HRTF (HRTF-S) in the proximity of the projection position of the user in the optimised space (EMO).

2. A method according to the claim 1, **characterised in that** to achieve the perceptive ordering, the subject has at least 2 choices (correct or wrong) in their judgement on at least one listening criterion of sound corresponding to an HRTF.

3. A method according to the claim 2, **characterised in that** the listening criterion is chosen, for example, amongst: the precision of the defined sound journey, the overall spatial quality, the frontal rendering quality (for sound objects which are situated in front), the separation of front/rear sources (capacity to identify if a sound object is situation in front or behind the listener).

4. A method according to one of the claims 1 to 3, **characterised in that** to develop the third database (BD3):
- a sound signal on which one of the HRTFs from the first database (including the subject's own HRTF) is presented to each subject,
- the sound signal used for the test being broadband white noise with a short duration, for example, 0.23 seconds obtained by a Hanning window,
- the sound signal having been rendered to temporary positions along two paths presented in a sequence,
- a circle in the horizontal planar (elevation = 0 degrees), for example in increments of 30 degrees, the path starting at 0 degrees azimuth, and 0 degrees elevation,
- the journey being repeated once,
- an arc in the median planar (azimuth = 0 degrees) from the -45 degree elevation at the front to the -45 degree elevation at the rear, passing through an elevation of 90 degrees, for example in increments of 15 degrees,
- the journey of sound starting at the front a -45 degree elevation, and going until the elevation towards the rear, then the initial position is gone back to along the same path.

5. A method according to one of the claims 1 to 4, **characterised in that** to make a correlation between the second (BD2) and the third (BD3) database to achieve ordered morphological parameters,
- a standardisation of morphological data is carried out, by creating sub-databases (BD2i), by dividing the morphological values of the second database (BD2) by the morphological values of each subject of the second database (BD2[i]),
- each sub-database (BD2i) is associated with the ordering of the corresponding third subject database (BD3[i]),
- the Support Vector Machine - SVM - method is applied, to achieve more or less significant ordered morphological parameters (Pmc), this ordering being in accordance with the quality of separation of each parameter of the HRTFs, following the categorisation in the third database (BD3).

6. A method according to the claim 5, **characterised in that** to create the optimised multidimensional space (EMO),
- in a step E3.1, the HRTFs in Directional Transfer Function (DTF) which contain only the part of the HRTFs which present a directional dependency are transformed,
- in a step E3.2, the DTFs are smoothed out,
- in a step E3.3, the DTFs are pre-processed,
- in a step E3.4, a transformation of the data dimensionality is applied, in order to reduce or to increase the number of dimensions, depending on the data used, which is the result of the step E3.3,
- in the option of reducing the dimensionality of data, a main component analysis (ACP) is carried out on the DTFs, processed in a way to achieve a new data matrix (scores), which represented the original data projected on the new axes (the main components), and
- the EM space is created, from each column of the scores matrix, which represents a dimension of the EM space, or
- in the option of increasing the dimensionality of data, the EM space is created by a multidimensional scaling (MDS) analysis,
- in a step E3.5, the optimisation level is evaluated by the level of significance of the spatial separation between the orderings of the third database BD3,
- the previous steps are repeated with different pre-processing parameters and/or by limiting the number of EM space dimensions created, and
- the space which presents the most optimal optimisation level is kept.

7. A method according to the claim 6, **characterised in that** a smoothing out of the DTFs with critical bandwidth corresponding to the limitations of the frequency resolution of the listening system is carried out.

8. A method according to the claim 6 or 7, **characterised in that** the pre-processing can be carried out using a chosen method, in particular from amongst the following: frequency filtering, marking out the frequency limits, extracting the frequency troughs and peaks, calculating a frequency alignment factor.

9. A method according to one of the claim 6 to 8, **characterised in that** the level of optimisation is evaluated
- by the level of significance of the spatial separation between the orderings of the third database (BD3), the level of significance being, for example, evaluated by using the ANOVA test, or
- by calculating the percentage of HRTFs ordered in the high category amongst the ten closest HRTFs in the EM space, and by comparing this percentage with the overall percentage of HRTFs ordered in the high category in the third database (BD3) for each subject, by using, for example, the Student test.

10. A method according to one of the claims 1 to 9, **characterised in that** to calculate a projection model, which allows the establishment of a connection between the N morphological parameters from the second databases and the position of corresponding HRTF filters in the optimised space:
- in a step E4.1, a projection model is calculated by the multiple linear regressions between EMO and Pmc, aiming to find a position in the EMO space from the Pmc ordered morphological parameters from the second database (BD2),
- in a step E4.2, the level of quality of the projection model is evaluated,
- in a step E4.3, Pmc to the first ordered K morphological parameters is reduced, and the operations of calculating from the model E4.1 and the step E4.2 of measuring quality for each K, from K equals 1 until K equals N, are repeated, this calculation being repeated for each subject by repeating their data from the first database (BD1 ) and the second database (BD2), and
- the optimum K for which the level of quality is the most significant is kept.

11. A method according to one of the claims 1 to 10, **characterised in that** to select at least one HRTF (HRTF-S) in the proximity of the projection position of the user in the optimised space (EMO), the closest HRTF to the projection position in the optimised space (EMO) is chosen.
